# EUROPÄISCHE PATENTSCHRIFT

(11) **EP 0 736 651 B1**
(45) Veröffentlichungstag und Bekanntmachung des Hinweises auf die Patenterteilung: **30.08.2000**
(21) Anmeldenummer: 96100857.0
(22) Anmeldetag: 23.01.1996
(51) Int. Cl.: E04H 12/18

(54) **Mastanlage**
Mast assembly
Installation d'un mât

(30) Priorität: 07.04.1995 DE 19513251
(43) Veröffentlichungstag der Anmeldung: 09.10.1996
(73) Patentinhaber: DORNIER GmbH, 88039 Friedrichshafen (DE)
(72) Erfinder: Strobel, Bernd, Dipl.-Ing., D-78467 Konstanz (DE); Kekeisen, Erwin, D-88048 Friedrichshafen (DE)
(74) Vertreter: Landsmann, Ralf, Dipl.-Ing.

(56) Entgegenhaltungen:
- EP-A- 0 370 314
- EP-A- 0 518 139
- FR-A- 2 476 727
- FR-A- 2 501 180
- US-A- 4 932 176

## Beschreibung

Die Erfindung betrifft einen Container oder Flat mit einer transportierbaren Mastanlage mit einem teleskopierbaren Mast.

Eine mobile Mastanlage (beispielsweise gezeigt und beschrieben in DE 41 19 321 A1) kann ohne weiteres in einem Container per Bahn, Schiff, Flugzeug oder Lastkraftwagen an den Einsatzort transportiert werden. Dort wird die Mastanlage abgesetzt und in Betrieb genommen.

Aufgabe der Erfindung ist, eine transportierbare Container-Mastanlage zu schaffen, die sicher zum Einsatzort gelangt und dort auch bei ungünstiger Witterung und schlechten Standortbedingungen schnell in Betrieb genommen werden kann.

Diese Aufgabe wird erfindungsgemäss durch den Gegenstand des Hauptanspruchs gelöst. Die Unteransprüche betreffen vorteilhafte Ausgestaltungen der Erfindung.

Beim Gegenstand der Erfindung ist die Mastanlage im Container montiert. Während des Transports und beim Betrieb sind alle wesentlichen Bauteile der Mastanlage und des Containers oder Flats mechanisch miteinander verbunden und stehen somit auch beim Abbau und Weitertransport der Mastanlage zur Verfügung. Container oder Flat und Mastanlage sind ständig miteinander verbunden.

Die Erfindung wird nachfolgend anhand von Figuren näher erläutert.
- Fig. 1 bis 3: eine in einem Container oder Flat montierte Mastanlage in Seitenansichten und Draufsicht,
- Fig. 4: die Vorbereitung zur Aufrichtung des Mastes und
- Fig. 5: den einsatzbereiten Mast.

Fig. 1 bis 3 zeigen einen Container, der als standardisierter Flat **2** ausgebildet ist. Ein Flat **2** ist wie ein Container transportierbar und stapelbar. Beim Flat sind nur eine Bodenplatte **4** und die Stirnwände **6, 8** vorhanden. Die übrigen Seiten und das Dach sind offen, können aber z.B. mittels Planen (nicht gezeigt) abgedeckt werden. Die Stirnwände **6, 8** des Flat ermöglichen sowohl das Abstützen oder Verzurren der Ladung als auch das Überstapeln bei Lagerung und Transport. Die Stirnwand **6** ist eine geschlossene Wand, während die Stirnwand **8** aus einer Rahmenkonstruktion mit Trägern **10, 12** und Aussteifungen **14** besteht. Die Stirnwand **6** ist mit der Bodenplatte **4** des Flats verschweisst. Stirnwand **8** ist mit der Bodenplatte **4** mittels eines Gelenks **16** verbunden.

Diese besondere Gestaltung der Seitenwand **8** ermöglicht, dass der Flat **2** trotz des Gelenks **16** stapelbar ist. Werden auf den in Fig. 1 gezeigten Flat weitere Flats oder Container aufgesetzt (Stapelhöhe 3 bis 5 Flats übereinander), so können die eingeleiteten Kräfte (Pfeile) von Stirnwand **6** aufgrund ihrer massiven Konstruktion ohne weiteres auf die Bodenplatte **4** übertragen werden. Bei der Stirnwand **8** kann das Gelenk **16** diese Kräfte allein nicht dauerhaft aufnehmen, sodass die aus Trägern **10, 12**, Aussteifung **14** und Strebe **18** (Fig. 4 und 5) bestehende Gestaltung erfindungsgemäss vorgesehen ist.
Am Flat **2** sind Stützen **22** befestigt, deren Träger **24** in Fig. 2 ausgeklappt sind und deren nivellierbare Beine **26** am Ende nivellierbare Fußplatten **28** aufweisen. Im Transportzustand sind diese Platten **28** demontiert auf der Bodenplatte **4** des Flats untergebracht. Die Stützbeine **26** können manuell oder hydraulisch betätigt und nivelliert werden.

Wie in Fig. 4 und 5 gezeigt, wird zum Aufrichten der Mastanlage die Stirnwand **8** abgeklappt, wobei deutlich die aus den Trägern **10, 12**, Aussteifung **14** und Strebe **18** bestehende Gestaltung dieser Stirnwand zu erkennen ist.
Im Flat **2** sind folgende Bauteile der Mastanlage untergebracht und befestigt:
- Teleskopmast **20** mit einem klappbaren Antennenstandsrohr **30**, auf dem Antennen **32** befestigt sind, das Antennenstandsrohr **30** wird bei abgeklappter Stirnwand **8** in Position gebracht (Fig. 4),
- die Vorrichtung zum Aufrichten des Teleskopmasts, bestehend aus Mastlagerbock **34**, Mastaufrichtzylinder **36** und Schwinge **38**, die mittels eines Gelenks **40** an der Bodenplatte **4** und mittels des Gelenks **42** am Mast **20** befestigt ist. Im aufgerichteten Zustand des Masts rastet diese Schwinge am Aufnehmer **44** des Mastlagerbocks **34** ein. Die Aufrichtung des Masts erfolgt durch Betätigung des hydraulischen Mastaufrichtzylinders **36**, der in Fig. 4 und 5 nicht gezeigt ist. Im aufgerichteten Zustand wird der Mast durch Abspannseile **46** gegen Windböen gesichert.

Die Bodenplatte **4** des Flats **2** bildet beim aufgerichteten Mast **20** (Fig. 5) die Plattform für die Mastanlage.

### Bezugszeichenliste

- 2: Flat
- 4: Bodenplatte
- 6: Stirnwand
- 8: Stirnwand
- 10: Träger
- 12: Träger
- 14: Aussteifung
- 16: Gelenk
- 18: Strebe
- 20: Mast
- 22: Stützen
- 24: Träger
- 26: Beine
- 28: Fußplatten
- 30: Antennenstruktur
- 32: Antennen
- 34: Mastlagerbock
- 36: Mastaufrichtzylinder
- 38: Führungshebel
- 40: Gelenk
- 42: Gelenk
- 44: Aufnehmer
- 46: Abspannseile

## Patentansprüche

1. Container oder Flat, versehen mit einer transportierbaren Mastanlage mit einem teleskopierbaren Mast, wobei der Mast (**20**) mittels seiner Aufrichtvorrichtung (**34, 36, 38**) und Mastlagerung mit der Bodenplatte (**4**) des Containers (**2**) verbunden ist und die Bodenplatte (**2**) des Containers die Plattform für den Mast (**20**) im Betriebszustand bildet und eine Seitenwand (**8**) des Containers (**2**) abklapbar ist.

2. Container oder Flat mit einer Mastanlage nach Anspruch 1, **dadurch gekennzeichnet**, dass ausfahrbare Abstützeinrichtungen (**22, 24, 26, 28**) mit der Bodenplatte (**4**) des Containers verbunden sind.

3. Container oder Flat mit einer Mastanalge nach Anspruch 1, **dadurch gekennzeichnet**, dass die abklappbare Seitenwand (**8**) mittels eines Gelenkes an der Bodenplatte (**4**) des Containers befestigt ist und die Seitenwand (**8**) mit Verstrebungen (**14, 18**) ausgesteift ist.

4. Container oder Flat mit einer Mastanlage nach Anspruch 1, **dadurch gekennzeichnet**, dass in den Ecken der Plattform Abspannseile (**46**) für den Mast (**20**) im Betriebszustand befestigt sind.

## Claims

1. A container or flat provided with a transportable mast installation having a telescopic mast, the mast (20) being connected by means of its erecting apparatus (34, 36, 38) and mast mounting to the floor plate (4) of the container (2) and the floor plate (4) of the container forming the platform for the mast (20) in the operational state and one side wall (8) of the container (2) being capable of being folded away.

2. Container or flat with a mast installation according to Claim 1, characterized in that support devices (22, 24, 26, 28) which can be moved outwards are connected to the floor plate (4) of the container.

3. Container or flat with a mast installation according to Claim 1, characterized in that the foldaway side wall (8) is fixed by means of a link to the floor plate (4) of the container and the side wall (8) is reinforced with struts (14, 18).

4. Container or flat with a mast installation according to Claim 1, characterized in that tensioning cables (46) for the mast (20) in the operational state are fixed in the corners of the platform.

## Revendications

1. Conteneur ou palette, pourvu(e) d'une installation de mât transportable avec un mât télescopique, le mât (20) étant connecté au moyen de son dispositif de redressement (34, 36, 38) et de son logement de mât à la plaque de base (4) du conteneur (2), et la plaque de base (2) du conteneur formant la plate-forme pour le mât (20) dans l'état de fonctionnement et une paroi latérale (8) du conteneur (2) pouvant être rabattue.

2. Conteneur ou palette avec une installation de mât selon la revendication 1, **caractérisé(e) en ce que** des dispositifs de soutien (22, 24, 26, 28) pouvant être déployés sont connectés à la plaque de base (4) du conteneur.

3. Conteneur ou palette avec une installation de mât selon la revendication 1, **caractérisé(e) en ce que** la paroi latérale rabattable (8) est fixée au moyen d'une articulation à la plaque de base (4) du conteneur, et la paroi latérale (8) est raidie par des entretoises (14, 18).

4. Conteneur ou palette avec une installation de mât selon la revendication 1, **caractérisé(e) en ce qu'**aux coins de la plate-forme sont fixés des haubans (46) pour le mât (20) dans l'état de fonctionnement.
